# EUROPÄISCHE PATENTSCHRIFT

(11) **EP 2 955 297 B1**
(45) Veröffentlichungstag und Bekanntmachung des Hinweises auf die Patenterteilung: **16.01.2019**
(21) Anmeldenummer: 15400022.8
(22) Anmeldetag: 03.06.2015
(51) Int. Cl.: E04F 15/02, E04F 15/10

(54) **VORRICHTUNG ZUR BODENBEDECKUNG**
DEVICE FOR FLOOR COVERAGE
DISPOSITIF DESTINE AU REVETEMENT DE SOL

(30) Priorität: 13.06.2014 DE 102014008988
(43) Veröffentlichungstag der Anmeldung: 16.12.2015
(73) Patentinhaber: Vormelcher, Kai, 24109 Kiel (DE)
(72) Erfinder: Vormelcher, Kai, 24109 Kiel (DE)
(74) Vertreter: Klickow & Wetzel PartGmbB

(56) Entgegenhaltungen:
- WO-A1-2009/123599
- DE-U1-202010 007 168

## Beschreibung

Die Erfindung betrifft eine Vorrichtung zur Bodenbedeckung, die aus miteinander koppelbaren Platten ausgebildet ist, wobei die Platten einen sandwichartigen Aufbau aufweisen, welcher eine Bodenplatte, ein Mittelteil und eine Abdeckung umfasst, und bei der mindestens entlang einer Platte eine Abschlusskante angeordnet ist und bei der sich entlang mindestens einer Platte eine Rinne erstreckt.

Als Fußbodenbelag werden häufig in einer ebenen Struktur verlegte Platten verwendet. Gemäß bekannter Verfahren werden die Platten im Bereich des Fußbodens verklebt oder in anderer geeigneten Art und Weise fixiert.
Die bekannten Platten sind in vielfältigen Ausführungsformen bekannt. Ein Verlegen der Platten ist jedoch arbeitsaufwendig. Darüber hinaus können Anforderungen an eine Dichtheit gegenüber einer Einwirkung von Wasser gemäß der Stand der Technik nur mit einem erheblichen zusätzlichen Arbeitsaufwand erfüllt werden.

Aus der WO 2009/123599 A1 ist bereits eine Bodenbedeckung bekannt, die aus miteinander koppelbaren Platten besteht. Die Platten besitzen einen sandwichartigen Aufbau und sind von einem Rahmen eingefasst.

Aus der DE 20 2010 007 168 U1 ist ebenfalls eine Bodenbedeckung bekannt, die aus miteinander koppelbaren Platten besteht. Auch hier besitzen die Platten einen sandwichartigen Aufbau und sind von einem Rahmen eingefasst.

Aufgabe der vorliegenden Erfindung ist es, eine Vorrichtung der einleitend genannten Art derart zu konstruieren, dass eine Verlegung mit vermindertem Arbeitsaufwand möglich ist und dass unterschiedliche Anwendungsanforderungen in einfacher Weise erfüllt werden können.

Diese Aufgabe wird erfindungsgemäß dadurch gelöst, dass mindestens zwei Lagen des sandwichartigen Aufbaus der Platten miteinander verklebt sind, und dass die Platten der Vorrichtung in einem Rahmen eingefasst sind.

Eine Anwendung des erfindungsgemäßen Systems von Bodenplatten ist beispielsweise für Balkone, Anstellbalkone, Terrassen, Rampen, Eingangsbereiche, Duschen oder sonstige Nassbereiche möglich. Eine erfindungsgemäße Platte ist Sandwich-artig konstruiert und kann in verschiedenen Plattenhöhen bereitgestellt werden. Beispielsweise ist es möglich, Höhe von 40, 60, 80 oder 100 mm vorzusehen.

Eine stabile Grundkonstruktion wird dadurch bereitgestellt, dass eine Bodenplatte aus Metall ausgebildet ist.

Zur Erreichung eines geringen Baugewichtes wird vorgeschlagen, dass als Metall Aluminium verwendet ist.

Zur Erhöhung der Stabilität trägt es ebenfalls bei, dass der Rahmen aus Metall, insbesondere aus Edelstahl, ausgebildete ist.

Insbesondere ist daran gedacht, dass als Metall Stahl verwendet ist.
Eine hohe Witterungsbeständigkeit und/oder eine Wasserdichtigkeit kann dadurch erreicht werden, dass auf der Bodenplatte ein Mittelteil angeordnet ist, das mit einer oberen Abdeckung versehen ist, bevorzugt aus Aluminium.
Zur Ableitung von Wasser wird vorgeschlagen, dass seitlich neben mindestens einer der Platten eine Rinne angeordnet ist.

Gemäß einer denkbaren Ausführungsform wird vorgeschlagen, dass die Vorrichtung als Bodenbelag für einen Balkon ausgebildet ist.
Ebenfalls ist es möglich, dass die Vorrichtung als Bodenbelag für eine Terrasse ausgebildet ist.

Eine weitere Anwendung besteht darin, dass die Vorrichtung als Bodenbelag für eine Rampe ausgebildet ist.

Des Weiteren ist auch daran gedacht, dass die Vorrichtung als Bodenbelag für eine Dusche oder einen Nassbereich ausgebildet ist. Ebenfalls sind Anwendungen für eine Balkonsanierung umfasst.

In den Zeichnungen sind Ausführungsbeispiele der Erfindung schematisch dargestellt. Es zeigen:
- Fig. 1:: Einen Vertikalschnitt durch eine verlegte Platte,
- Fig. 2:: eine Ausführungsvariante mit einer seitlichen Rinne,
- Fig. 3:: einen Längsschnitt zur Veranschaulichung der Anordnung von Auflagern und
- Fig. 4:: eine Draufsicht auf von einem Rahmen eingefasste Platten.

Gemäß dem Ausführungsbeispiel in Fig. 1 weist eine Platte (1) eine Bodenplatte (2) auf. Die Bodenplatte (2) besteht bevorzugt aus Metall, besonders bevorzugt aus Aluminium. Ein Mittelteil (3) kann in unterschiedlichen Höhen hergestellt werden. Gedacht ist beispielsweise ein 40, 60, 80 oder 100 mm. Eine obere Abdeckung (4) besteht gemäß dem dargestellten Ausführungsbeispiel aus Aluminium. Ein seitlicher Abschluss wird durch eine Abschlusskante (5) bereitgestellt.

Gemäß dem Ausführungsbeispiel in Fig. 2 ist seitlich neben der Platte (1) eine Rinne (6) dargestellt. Diese kann zu einer Ableitung von Wasser dienen.

Fig. 3 zeigt die Anordnung einer Platte (1) oberhalb von Auflagern (7). Eine Beabstandung der Auflager (7) relativ zueinander wird geeignet gewählt.

Fig. 4 zeigt eine Draufsicht auf vier Platten (1), die von einem Rahmen (8) eingefasst sind.

Für eine Herstellung von großen Bodenstrukturen ist es möglich, eine Vorfertigung der Platten (1) in einem Produktions-werk durchzuführen und ein Zusammensetzen im Bereich der Baustelle vorzunehmen. Durch den Rahmen (8) wird ein Abplatzen von Eckbereichen vermieden, da eine stabile Randung bereitgestellt ist.

Eine Anwendung des erfindungsgemäßen Plattensystems kann beispielsweise im Bereich der Industrie, des Handwerks sowie privat erfolgen. Das erfindungsgemäße Plattensystem ist kostengünstig, wirtschaftlich, flexibel, haltbar und schnell zu beschaffen.

Das Mittelteil (3) weist bevorzugt stauchungsarme Eigenschaften und eine Druckfestigkeit auf.

Eine Verbindung der Bodenplatte (2) und des Mittelteils (3) mit der oberen Abdeckung (4) erfolgt bevorzugt durch Verkleben. Der Rahmen (8) besteht bevorzugt aus einem nicht rostenden Stahl. Die Rinne (6) wird bevorzugt aus Aluminium hergestellt.

Durch das erfindungsgemäße Plattensystem kann eine geschlossene Fläche bereitgestellt werden, die einen Sicht-, Tropf- und Rieselschutz bietet. Bevorzugt ist die Gesamtanordnung schwer entflammbar.

Das erfindungsgemäße System bietet eine gezielte Wasserführung und eine gute Trittschalldämmung. Durch die obere Abdeckung (6) wird eine ausreichende UV-Beständigkeit und eine Witterungsbeständigkeit bereitgestellt.

Im Bereich der oberen Abdeckung (8) können geeignete Beläge, beispielsweise Körnungen mit einer ausreichenden Rutschfestigkeit angeordnet werden.

Als Material für das Mittelteil (3) können beispielsweise Hartschaumplatten verwendete werden. Bei einer Verlegung des Plattensystems können sehr unterschiedliche Untergründe berücksichtigt werden. Beispielsweise ist eine Verlegung auf einer Stahl- oder Holzkonstruktion möglich.

Bevorzugt umfasst der Rahmen (8) mindestens zwei Platten (1).

Die Platte gemäß der vorliegenden Erfindung besteht aus Aluminium, insbesondere aus einem Unterblech, einer Dämmfüllung und einem Oberblech. Die Systemplatte erhält einen umlaufenden Aluminiumrahmen sowie eine innenliegende Entwässerrungsrinne inkl. einer Abdeckung für Reinigungszwecke. Die einzelnen Bauteile werden miteinander wasserdicht verklebt und zusätzlich vernietet.

Um tragende Systemplatten herzustellen, wird die Unterplatte statisch ausgeführt und es können zusätzliche Aussteifungen in das System mit eingebunden werden. Durch dieses Verfahren können zum Beispiel Balkon-Bodenplatten für Anstellbalkone hergestellt werden. Die Vorteile liegen in dem geringen Gewicht (ca. 20 Kilo/m²). Mit dem integrierten Rinnensystem können auch barrierefreie Balkonplatten hergestellt werden. Durch ein umlaufendes Rinnensystem und einem geringen Aufbau der Platte ab 38 mm Baustärke ist die Vorrichtung trotzdem sehr stabil. Weitere Vorteile sind die geringen Trittgeräusche, die durch die Dämmung unterbunden werden und nicht auf die Balkonunterkonstruktion übertragen werden.

Um Sanierungsplatten für bestehende Einrichtungen (z.B. Balkone und oder Terrassen) herzustellen, wird der gleiche Aufbau verwendet, nur mit dem Hintergrund, dass die herkömmliche Sanierung nicht so haltbar ist wie vorliegende Platte aus Aluminium. Um bestehende Balkone zu sanieren, muss gewährleistet sein, dass Beläge auf die Betonfläche aufgebracht werden die eine lange Haltbarkeit aufweisen. Dieses ist mit dieser Aluminiumplatte möglich. Alte Balkonaufbauten werden entfernt (z.B Fliesen, Estrich Dämmmaterial ca. 70Kg/m²) und gegen die vorliegende Platte ausgetauscht (20 Kg/m²). Die bestehenden Balkone werden hierdurch entlastet und es verringern sich auch die Sanierungskosten und die Dauer der Sanierung. Ein Balkon kann an einem Tag somit saniert werden. Die Gewerke sind wetterunabhängig bei der Sanierung. Die vorliegenden Platten werden nach den örtlichen Baumaßen angefertigt.

Weiter ist es möglich, an den Sanierungsplatten ein Geländer mit zu integrieren und somit das ganze Balkon-Sanierungs-System abzudecken. Sollte ein vorhandener Balkon eine gemauerte Brüstung haben, kann durch die Sanierungsplatten mit integriertem Geländer eine weitere Entlastung für die vorhandene Balkonunterkonstruktion (Beton und Stahlträger) erfolgen. Bestehende Balkone können durch die bestehende Platte um eine bestimmte Größe vergrößert werden.

Vorteile sind insbesondere:
Alle Arten und Größen der Herstellung sind möglich,
stabil, leicht, haltbar, wasserdicht, langlebig.

Eine Kosteneinsparung und Bauzeiteinsparung durch einem langlebigen Bodenaufbau mit integriertem Rinnensystem wird erreicht. Auch als barrierefrei Platte ist eine Verwendung mit geringen zusätzlichen Kosten möglich.

Integrierte Geländer sind mit diesem Verfahren möglich.

Auf die vorliegende Platte können aller Art von Bodenbelägen aufgelegt werden, da durch den Aluminiumaufbau keine Beschädigungen oder Roststellen entstehen. Es wird eine wartungsfreie Sanierung und eine wartungsfreie Balkonplatte bereitgestellt.

## Patentansprüche

1. Vorrichtung zur Bodenbedeckung, die aus miteinander koppelbaren Platten ausgebildet ist, wobei die Platten (1) einen sandwichartigen Aufbau aufweisen, welcher eine Bodenplatte (2), ein Mittelteil (3) und eine Abdeckung (4) umfasst, und bei der mindestens entlang einer Platte (1) eine Abschlusskante (5) angeordnet ist und bei der sich entlang mindestens einer Platte (1) eine Rinne (6) erstreckt, **dadurch gekennzeichnet, dass** mindestens zwei Lagen des sandwichartigen Aufbaus der Platten (1) miteinander verklebt sind, und dass die Platten (1) der Vorrichtung in einem Rahmen (8) eingefasst sind.

2. Vorrichtung nach Anspruch 1, **dadurch gekennzeichnet, dass** eine Bodenplatte (2) aus Metall ausgebildet ist.

3. Vorrichtung nach Anspruch 2, **dadurch gekennzeichnet, dass** als Metall für die Bodenplatte Aluminium verwendet ist.

4. Vorrichtung nach einem der Ansprüche 1 bis 3, **dadurch gekennzeichnet, dass** der Rahmen (8) aus Metall ausgebildet ist.

5. Vorrichtung nach Anspruch 4, **dadurch gekennzeichnet, dass** als Metall für den Rahmen Stahl verwendet ist.

6. Vorrichtung nach einem der Ansprüche 1 bis 5, **dadurch gekennzeichnet, dass** die Vorrichtung als Bodenbelag für einen Balkon ausgebildet ist.

7. Vorrichtung nach einem der Ansprüche 1 bis 5, **dadurch gekennzeichnet, dass** die Vorrichtung als Bodenbelag für eine Terrasse ausgebildet ist.

8. Vorrichtung nach einem der Ansprüche 1 bis 5, **dadurch gekennzeichnet, dass** die Vorrichtung als Bodenbelag für eine Rampe ausgebildet ist.

9. Vorrichtung nach einem der Ansprüche 1 bis 5, **dadurch gekennzeichnet, dass** die Vorrichtung als Bodenbelag für eine Dusche oder einen Nassbereich ausgebildet ist.

## Claims

1. Device for floor coverage, which is formed from panels that can be coupled to one another, the panels (1) having a sandwich-like structure which comprises a base plate (2), a central part (3) and a covering (4), and in which a connection edge (5) is arranged at least along a panel (1), and in which a channel (6) extends along at least one panel (1), **characterized in that** at least two layers of the sandwich-like structure of the panels (1) are bonded to one another, and **in that** the panels (1) of the device are enclosed in a frame (8).

2. Device according to Claim 1, **characterized in that** a base plate (2) is formed from metal.

3. Device according to Claim 2, **characterized in that** aluminium is used as the metal for the base plate.

4. Device according to one of Claims 1 to 3, **characterized in that** the frame (8) is formed from metal.

5. Device according to Claim 4, **characterized in that** steel is used as the metal for the frame.

6. Device according to one of Claims 1 to 5, **characterized in that** the device is formed as a floor covering for a balcony.

7. Device according to one of Claims 1 to 5, **characterized in that** the device is formed as a floor covering for a terrace.

8. Device according to one of Claims 1 to 5, **characterized in that** the device is formed as a floor covering for a ramp.

9. Device according to one of Claims 1 to 5, **characterized in that** the device is formed as a floor covering for a shower or a wet area.

## Revendications

1. Dispositif destiné au revêtement de sol, qui est formé de dalles pouvant être couplées l'une à l'autre, dans lequel les dalles (1) présentent une structure de type sandwich, qui comprend une dalle de base (2), une partie centrale (3) et un recouvrement (4), et dans lequel une arête terminale (5) est disposée au moins le long d'une dalle (1) et dans lequel une rainure (6) s'étend le long d'au moins une dalle (1), **caractérisé en ce qu'**au moins deux couches de la structure de type sandwich des dalles (1) sont collées l'une à l'autre, et **en ce que** les dalles (1) du dispositif sont enchâssées dans un cadre (8).

2. Dispositif selon la revendication 1, **caractérisé en ce qu'**une dalle de base (2) est réalisée en métal.

3. Dispositif selon la revendication 2, **caractérisé en ce que** l'aluminium est utilisé en tant que métal pour la dalle de base.

4. Dispositif selon l'une quelconque des revendications 1 à 3, **caractérisé en ce que** le cadre (8) est réalisé en métal.

5. Dispositif selon la revendication 4, **caractérisé en ce que** l'acier est utilisé en tant que métal pour le cadre.

6. Dispositif selon l'une quelconque des revendications 1 à 5, **caractérisé en ce que** le dispositif est réalisé comme revêtement de sol pour un balcon.

7. Dispositif selon l'une quelconque des revendications 1 à 5, **caractérisé en ce que** le dispositif est réalisé comme revêtement de sol pour une terrasse.

8. Dispositif selon l'une quelconque des revendications 1 à 5, **caractérisé en ce que** le dispositif est réalisé comme revêtement de sol pour une rampe.

9. Dispositif selon l'une quelconque des revendications 1 à 5, **caractérisé en ce que** le dispositif est réalisé comme revêtement de sol pour une douche ou pour une zone humide.
